# EUROPÄISCHE PATENTSCHRIFT

(11) **EP 4 640 130 B1**
(45) Veröffentlichungstag und Bekanntmachung des Hinweises auf die Patenterteilung: **24.06.2026**
(21) Anmeldenummer: 24172165.3
(22) Anmeldetag: 24.04.2024
(51) Int. Cl.: A47L 23/26

(54) **VERFAHREN ZUM BEFESTIGEN UND LÖSEN EINER ANTI-RUTSCH-MATTE SOWIE ANTI-RUTSCH-MATTE**
METHOD FOR SECURING AND DETACHING AN ANTI-SLIP MAT AND ANTI-SLIP MAT
PROCÉDURE DE FIXATION ET DE DÉTACHEMENT D'UN TAPIS ANTIDÉRAPANT ET TAPIS ANTIDÉRAPANT

(43) Veröffentlichungstag der Anmeldung: 29.10.2025
(73) Patentinhaber: Jorek, Norbert, 49479 Ibbenbüren-Dörenthe (DE)
(72) Erfinder: Jorek, Norbert, 49479 Ibbenbüren-Dörenthe (DE)
(74) Vertreter: Lenzing Gerber Stute

(56) Entgegenhaltungen:
- US-A- 5 524 317
- US-A1- 2004 154 091
- US-A1- 2018 056 626
- US-B2- 10 850 471
- US-B2- 11 459 773

## Beschreibung

Die vorliegende Erfindung betrifft ein Verfahren zum Befestigen einer Anti-Rutsch-Matte mit den Merkmalen des Oberbegriffs des Anspruchs 1 und einen rutschhemmenden Bereich mit einem Untergrund und einem rutschhemmenden Bereich mit Anti-Rutsch-Matte mit den Merkmalen des Oberbegriffs des Anspruchs 8.

Flächen werden unter Wasser unvermeidbar mit einem Biofilm überwachsen. Der hat gallertige Eigenschaften und macht alle Flächen unter Wasser extrem rutschig. Die Standardlösung für eine Rutschhemmung an Land ist die Herstellung von rauen Oberflächen mit Verdrängungsräumen. Unter Wasser ist diese Technologie nur begrenzt hilfreich und auch nicht wartungsfrei, weil oft auch unebene Strukturen rutschig werden.

US 10 850471 B2 und US 2018/056626 A1 beschreiben jeweils eine Bodenmatte, die aus mehreren Schichten besteht, wobei die obere und untere Schicht durch magnetische Mittel miteinander verbunden sind.

US 11 459 773 B2 beschreibt die Befestigung von Terrassendielen an einer Unterkonstruktion mittels Magnetkraft.

In US 5 524 317 A wird die industrielle Reinigung von Läufern als Motivation genommen, die Läufer mehrteilig auszubilden, wobei die obere Schicht an einer Basis mittels magnetischer Mittel befestigt ist und somit zur Reinigung einfach entnommen werden kann.

Aus US 2004/154091 A1 ist bekannt, hinter einer Poolverkleidung magnetische Platten zu befestigen, um im Pool UV bedingte Farbänderungen mit dekorativen Mitteln zu verdecken, wobei die dekorativen Mittel Magnete aufweisen und an den magnetischen Platten haften.

Es ist Aufgabe der vorliegenden Erfindung, eine Anti-Rutsch Lösung für Nass- oder Feuchtbereiche, insbesondere für Pools und Schwimmteiche anzugeben, die einfach zu handhaben ist und eine langfristige Rutschhemmung aufweist. Diese Aufgabe wird von einem Verfahren zum Befestigen einer Anti-Rutsch-Matte mit den Merkmalen des Anspruchs 1 und von einem rutschhemmenden Bereich mit den Merkmalen des Anspruchs 8.

Demnach ist ein Verfahren zum Befestigen und Lösen einer Anti-Rutsch-Matte an einer Zuwegung, einer Umrandung und/oder einem Untergrund (z.B. Treppen, Bodenfläche usw., insbesondere horizontale Laufflächen) eines Pools (Schwimmbecken), Schwimmteichs, Wasserbeckens oder eines Bodens (einschließlich Treppen) eines Nass- oder Feuchtraums vorgesehen, wobei die Anti-Rutsch-Matte eine Oberseite mit einer Vielzahl an Erhebungen zur Rutschhemmung einer Lauffläche aufweist, und eine Unterseite, der eine Vielzahl an ersten magnetischen Mitteln zugeordnet ist, die mit der Anti-Rutsch-Matte fest verbunden sind und wobei mit dem Untergrund bzw. Boden zweite magnetische Mittel fest verbunden sind, und das Verfahren die folgenden Schritte umfasst:
- Auflegen der Anti-Rutsch-Matte auf den Untergrund bzw. Boden und dabei Ausbilden einer magnetischen Anziehungskraft zwischen den ersten magnetischen Mitteln und den zweiten magnetischen Mitteln, derart, dass die Anti-Rutsch-Matte ortsfest auf dem Untergrund bzw. Boden verbleibt, insbesondere beim Begehen/Betreten rutschfest ist/ nicht verrutscht,
- Entfernen der Anti-Rutsch-Matte von dem Untergrund bzw. Boden durch Anheben der Anti-Rutsch-Matte und Aufbringen einer Kraft, die größer ist als die Haltekraft zwischen den magnetischen Mitteln ist, wobei der Untergrund dauerhaft mit Wasser bedeckt ist und das Auflegen und Entfernen unter Wasser erfolgt.

Der Einsatz von magnetischen Mitteln ermöglicht ein nachträgliches Befestigen der Anti-Rutsch-Matte an einem Untergrund bzw. Boden. Die magnetische Haltekraft sichert die Lage, so dass die Anti-Rutsch-Matte als Lauffläche verwendet werden kann. Zudem kann bei dem Einsatz unter Wasser die Anti-Rutsch-Matte einfach entfernt, gereinigt und wieder aufgelegt werden.

Ein Wasserbecken kann beispielsweise ein Wasserspielbecken, Wasserspielfläche oder Tretbecken sein, die zum Betreten eines Benutzers vorgesehen und ausgelegt ist. Unter Nassraum wird dabei ein Innenraum verstanden, in dem nutzungsbedingt Wasser in großen Mengen anfällt, sowohl in Gas- (Wasserdampf) als auch in Flüssigform. Beispiele sind Hallenbad, Sauna, Großküchen, Laboratorien usw. Insbesondere ist die Menge an Wasser derart groß, dass zu seiner Ableitung eine Fußbodenentwässerung erforderlich ist. Ein Feuchtraum ist ein Raum mit dauerhaft erhöhter Luftfeuchte. Der Boden eines Nassraums oder Feuchtraums schließt die Lauffläche von Treppen mit ein. Eine Lauffläche ist ein begehbarer Untergrund, der zum regelmäßigen und dauerhaften Begehen ausgelegt und vorgesehen ist.

Vorzugsweise sind die ersten und/oder zweiten magnetischen Mittel aus ferritischem Stahl gebildet. Bevorzugt sind die ersten und/oder zweiten magnetischen Mittel Permanentmagnete. In einer bevorzugten Ausführungsform sind die zweiten magnetischen Mittel aus ferritischem Stahl, insbesondere als Blech gebildet und die ersten magnetischen Mittel Permanentmagnete. Es ist dabei vorteilhaft, wenn die Anti-Rutsch-Matte mehrere Permanentmagnete aufweist, die einem einzelnen Blech zugeordnet sind.

Die zweiten magnetischen Mittel werden vorzugsweise in einem installierten Pool oder Schwimmteich im Bereich der Lauffläche nachgerüstet. Es kann aber auch sein, dass das Verfahren bei zu installierenden Pools oder Schwimmreichen zum Einsatz kommt und die mit dem Untergrund zu verbindenden magnetischen Mittel bereits bei der Montage angebracht werden, zum Beispiel unterhalb des Untergrundes des Pools oder des Schwimmteiches.

Vorzugsweise sind die zweiten magnetischen Mittel auf die Lauffläche geklebt oder geschraubt.

Es ist vorteilhaft, wenn die ersten magnetischen Mittel in Ausnehmungen der Anti-Rutsch-Matte auf einer Unterseite geklebt, genietet und/oder geschraubt sind. Dabei ist es bevorzugt, wenn eine Unterseite der ersten magnetischen Mittel mit der Unterseite der Anti-Rutsch-Matte plan abschließt.

Außerdem ist ein rutschhemmender Bereich vorgesehen, aufweisend einen Untergrund eines Pools, Schwimmteichs oder einen Boden eines Nass- oder Feuchtraums und eine Anti-Rutsch-Matte, die eine Oberseite mit einer Vielzahl an Erhebungen zur Rutschhemmung einer Lauffläche aufweist, wobei die Anti-Rutsch-Matte eine Unterseite aufweist, der eine Vielzahl an ersten magnetischen Mitteln zugeordnet ist, die mit der Anti-Rutsch-Matte fest verbunden sind und wobei mit dem Untergrund bzw. Boden zweite magnetische Mittel fest verbunden sind, und die magnetischen Mittel derart ausgebildet sind, dass sich zwischen den ersten und zweiten magnetischen Mittel eine magnetische Anziehungskraft ausbildet, so dass die Anti-Rutsch-Matte ortsfest auf dem Untergrund bzw. Boden verbleibt, wobei die ersten magnetischen Mittel in Ausnehmungen der Anti-Rutsch-Matte auf einer Unterseite geklebt, genietet und/oder geschraubt sind.

Vorzugsweise ist der Untergrund des Schwimmteichs vermörtelt und die zweiten magnetischen Mittel sind mit der vermörtelten Oberfläche verschraubt. Außerdem können die zuvor beschriebenen Merkmale vorgesehen sein.

Außerdem ist eine Verwendung einer Anti-Rutsch-Matte zur Befestigung an einer Zuwegung, einer Umrandung und/oder einem Untergrund eines Pools, Schwimmteichs oder Wasserbeckens vorgesehen, wobei die Anti-Rutsch-Matte eine Oberseite mit einer Vielzahl an Erhebungen zur Rutschhemmung einer Lauffläche aufweist, und die Anti-Rutsch-Matte eine Unterseite aufweist, der eine Vielzahl an ersten magnetischen Mitteln zugeordnet ist, die mit der Anti-Rutsch-Matte fest verbunden sind und dass mit dem Untergrund bzw. Boden zweite magnetische Mittel fest verbunden sind, wobei die ersten und zweiten magnetischen Mittel derart ausgebildet sind, dass sich eine magnetische Anziehungskraft ausbildet, so dass die Anti-Rutsch-Matte ortsfest auf dem Untergrund bzw. Boden verbleibt.

Bevorzugte Ausführungsformen der Erfindung werden nachfolgend anhand der Zeichnung näher erläutert. Es zeigen:
- Figur 1:: eine Draufsicht auf einen Boden mit einer Anti-Rutsch-Matte, sowie
- Figur 2:: einen Querschnitt durch eine Anti-Rutsch-Matte.

In der Figur 1 sind auf einem Boden bzw. Untergrund 1 Befestigungselemente 2 (magnetische Mittel) befestigt. Die Befestigungselemente 2 sind zumindest bereichsweise, bevorzugt vollständig aus ferritischem Stahl gebildet. Die Befestigungselemente 2 sind vorzugsweise Bleche mit einer konstanten Dicke. Die Bleche können aber auch unterschiedlich dick sein und unterschiedliche Formen haben, z.B. als ganzflächige Platte ausgebildet sein. Ferritischer Stahl gehört zu den Chromstahlsorten und ist stark magnetisch und nichtrostend. Der Chromanteil liegt zwischen 12 und 18 Prozent während der Kohlenstoffgehalt sehr gering ist (bevorzugt unter 0,05 Prozent).

Auf dem Untergrund 1 und den Befestigungselementen 2 liegt eine Anti-Rutsch-Matte 3, die auf der Unterseite Magnete 4 aufweist. Die Magnete 4 sind Permanentmagnete und können unterschiedlichste Formen und Dicken aufweisen und aus unterschiedlichen Materialien bestehen. Bevorzugt sind die Magnete 4 Ferrit-Magnete oder Neodym(NdFeB)-Magnete. Die Magnete 4 sind fest mit der Anti-Rutsch-Matte 3 verbunden. Die Magnete 4 wechselwirken mit den Befestigungselementen 2 und es bildet sich eine Haltekraft in Form einer Magnetkraft aus. Die Haltekraft kann durch die Anzahl der Magnete 4 und/oder durch das Material bzw. die Form der Magnete 4 sowie deren Lage bzw. Abstand zueinander beeinflusst werden. Bevorzugt weisen die Magnete 4 eine plane Fläche auf, die mit einer planen Fläche der Befestigungselemente 2 zusammenwirkt.

Die Anti-Rutsch-Matte 3 ist aus einem flexiblen Material mit profilierter Oberfläche gebildet. Durch das flexible Material passt sich die Anti-Rutsch-Matte 3 den Unebenheiten des Untergrundes an. Die Oberfläche der Anti-Rutsch-Matte 3 ist z.B. durch schmale Erhöhungen so strukturiert, dass ein hohes Verdrängungsvolumen entsteht. Die betretbare Oberfläche der Anti-Rutsch-Matte 3 ist so beschaffen, dass der Biofilm beim Betreten sofort zerstört und in einen benachbarten Verdrängungsraum gedrückt wird.

Die Profilierung kann bevorzugt linienförmig mit geringem Abstand verlaufen. Sie kann aber auch kegelförmig, hülsenförmig oder fadenartig ausgebildet sein. Im bevorzugten Fall ergibt sich eine Profilierung, deren Wirkungsgrad unabhängig von der Laufrichtung der Benutzer ist. Die Abstände zwischen den Erhöhungen sind so ausgebildet, dass sie mit Reinigungsgeräten wie Pool-Robotern bevorzugt in jeder Richtung bearbeitet werden können. Die Abstände liegen bevorzugt in einem Bereich zwischen 3 mm und 10 mm.

Es ist auch denkbar, dass die Anti-Rutsch-Matte eine gitterartige Struktur aufweist, d.h. durchsetzende Ausnehmungen aufweist, die für eine zuverlässige Drainage-Wirkung bei Laufflächen, die nicht dauerhaft im Wasser liegen sorgen.

Das flexible Material kann zum Beispiel ein extrudierter Gummi-, Silikon- oder beliebiger Kunststoff sein. Um die Anti-Rutsch-Matte auf Treppenstufen befestigen zu können, ist die Anti-Rutsch-Matte 3 bevorzugt rechteckig ausgebildet. Vorzugsweise weist eine Querseite dann eine Breite zwischen 15 und 25 cm, bevorzugt etwa 20 cm auf. Für flächige Anwendungen am Grund eines Teiches oder Pools oder im Gehbereich von Kneipp-Becken können für die Herstellung der Anti-Rutsch-Matte auch Spritz- oder Gieß- oder TiefziehVerfahren genutzt werden. Damit lässt sich jede technisch mögliche Abmessung herstellen. Die Höhe der Anti-Rutsch-Matte liegt bevorzugt in einem Bereich von 8 mm bis 25 mm, insbesondere zwischen 8 mm und 15 mm. Für Anwendungen in Spielbereichen von Kindern kann die Anti-Rutsch-Matte mit einer entsprechenden Höhe zusätzlich als Fallschutz dienen.

Zu einem entscheidenden Vorteil wird dabei die leicht handhabbare Größe der Anti-Rutsch-Matte 3. Die Anti-Rutsch-Matte 3 kann mit wenigen Handgriffen entfernt und beispielsweise in einer Spülmaschine gereinigt werden.

Es ist aber auch denkbar, die Anti-Rutsch-Matte in Form von Pads, Streifen, Ronden oder sonstigen Formen auszubilden, um eine maßgeschneiderte Rutschhemmung zu erzielen.

Für eine gelegentliche Grundreinigung ist die Anti-Rutsch-Matte 3 vom Untergrund 1 entfernbar ausgebildet. Durch Überwindung der magnetischen Haltekraft kann die Anti-Rutsch-Matte 3 vom Untergrund 1 abgezogen werden. Durch die Entnahme insbesondere bei Schwimmteichen wird vermieden, dass sich unterhalb der Anti-Rutsch-Matte Faulstellen ausbilden oder dass thermisch bedingte Maßänderungen der Anti-Rutsch-Matte zu Hohlräumen führen.

Figur 2 zeigt drei exemplarische Befestigungsmöglichkeiten der Magnete 4 mit der Anti-Rutsch-Matte 3. Die Anti-Rutsch-Matte 3 weist auf der Oberseite eine rutschhemmende Profilierung 5 auf. In die Unterseite der Anti-Rutsch-Matte 3 sind Ausnehmungen 6 eingebracht, die als Aufnahme für die Magnete 4 dienen. Es ist denkbar, die Magnete 4 in die Aufnahme zu kleben, wie dies links dargestellt ist. Es ist auch möglich, bei der Herstellung der Anti-Rutsch-Matte 3 die Magnete 4 mit in die Unterseite einzuarbeiten. In der Mitte ist eine Befestigung eines Magnetes 4 in die Ausnahme mittels Niete 7 dargestellt. Es ist auch denkbar, die Magnete 4 lösbar zu befestigen, beispielsweise mittels Verschraubung 8, wie rechts in Figur 2 dargestellt. In die Anti-Rutsch-Matte 3 können zur Stabilisierung Halteelemente wie Drähte oder steifere KunststoffProfile eingearbeitet sein (nicht dargestellt).

Besonders bevorzugt wird die Anti-Rutsch-Matte in bereits installierten Pools oder Schwimmteichen eingesetzt. Ein Schwerpunkt sind Schwimmteiche deren Folie mit einer Mörtelschicht abgedeckt ist. Die Befestigungselemente insbesondere Bleche können mit der vermörtelten Oberfläche verschraubt werden. Bei beispielsweise GfK-Pools oder Teichen mit Folienoberflächen können die Befestigungselemente insbesondere Bleche auf die Oberfläche aufgeklebt werden.

Es ist auch denkbar, Permanentmagnete in Form von Blechen aus ferritischem Stahl im Boden eines Teichs oder eines Pools fest zu verbauen (direkt oder auswechselbar in einer Halterung). Das ferritische Gegenstück befindet sich dann in der Anti-Rutsch-Matte. Vorstellbar sind in gleicher Funktion auch in Anti-Rutsch-Matte eingebrachte Magnetbänder oder gewebte Anti-Rutsch-Matten mit Drähten aus ferritischem Stahl.

Darüber hinaus lässt sich das Verfahren als schnelle sicherheitstechnische Aus- und Nachrüstung von zu glatten Flächen einsetzen. Ein Beispiel sind Fliesen in Feuchträumen. Bleche *aus* ferritischem Stahl können auf den Fliesen aufgeklebt werden. Die an den Blechen befestigte Anti-Rutsch-Matte stellt sofort eine rutschfeste, hygienische Struktur her, weil sie einfach abgenommen und auch maschinell gereinigt werden kann. Anwendungsfälle sind Sauna- und Gastronomiebereiche, aber auch private Baderäume.

Bei Neuanlagen können ferromagnetische Metallschienen bereits in die Bodenfläche eingebaut werden. Anwendungsfälle sind beispielsweise Sanitärbereiche in privaten und öffentlichen Bädern, in Senioren- und Pflegeheimen.

## Patentansprüche

1. Verfahren zum Befestigen und Lösen einer Anti-Rutsch-Matte (3) an einer Zuwegung, einer Umrandung und/oder einem Untergrund (1) eines Pools, Schwimmteichs, Wasserbeckens oder eines Bodens eines Nass- oder Feuchtraums, wobei die Anti-Rutsch-Matte (3) eine Oberseite mit einer Vielzahl an Erhebungen zur Rutschhemmung einer Lauffläche aufweist, wobei die Anti-Rutsch-Matte (3) eine Unterseite aufweist, der eine Vielzahl an ersten magnetischen Mitteln (4) zugeordnet ist, die mit der Anti-Rutsch-Matte (3) fest verbunden sind und dass mit dem Untergrund (1) bzw. Boden zweite magnetische Mittel (2) fest verbunden sind, und das Verfahren die folgenden Schritte umfasst:
- Auflegen der Anti-Rutsch-Matte (3) auf den Untergrund bzw. Boden und dabei Ausbilden einer magnetischen Anziehungskraft zwischen den ersten magnetischen Mitteln (4) und den zweiten magnetischen Mitteln (2), derart, dass die Anti-Rutsch-Matte (3) ortsfest auf dem Untergrund (1) bzw. Boden verbleibt, das Verfahren wird **gekennzeichnet durch** das
- Entfernen der Anti-Rutsch-Matte (3) von dem Untergrund (1) bzw. Boden durch Anheben der Anti-Rutsch-Matte (3) und Aufbringen einer Kraft, die größer ist als die Haltekraft zwischen den magnetischen Mitteln (2,4) ist, wobei der Untergrund (1) dauerhaft mit Wasser bedeckt ist und das Auflegen und Entfernen unter Wasser erfolgt.

2. Verfahren nach Anspruch 1, **dadurch gekennzeichnet, dass** die ersten und/oder zweiten magnetischen Mittel (2,4) aus ferritischem Stahl gebildet sind.

3. Verfahren nach Anspruch 1 oder 2, **dadurch gekennzeichnet, dass** die ersten und/oder zweiten magnetischen Mittel (2,4) Permanentmagnete sind.

4. Verfahren nach einem der vorhergehenden Ansprüche, **dadurch gekennzeichnet, dass** die zweiten magnetischen Mittel (2) in einem installierten Pool oder Schwimmteich im Bereich der Lauffläche nachgerüstet werden.

5. Verfahren nach einem der vorhergehenden Ansprüche, **dadurch gekennzeichnet, dass** die zweiten magnetischen Mittel (2) auf die Lauffläche geklebt oder geschraubt sind.

6. Verfahren nach einem der vorhergehenden Ansprüche, **dadurch gekennzeichnet, dass** die ersten magnetischen Mittel in Ausnehmungen der Anti-Rutsch-Matte auf einer Unterseite geklebt, genietet und/oder geschraubt sind.

7. Verfahren nach Anspruch 6, **dadurch gekennzeichnet, dass** eine Unterseite der ersten magnetischen Mittel mit der Unterseite der Anti-Rutsch-Matte plan abschließt.

8. Rutschhemmender Bereich aufweisend einen Untergrund eines Pools, Schwimmteichs oder einen Boden eines Nass- oder Feuchtraums und eine Anti-Rutsch-Matte, die eine Oberseite mit einer Vielzahl an Erhebungen zur Rutschhemmung einer Lauffläche aufweist, wobei die Anti-Rutsch-Matte (3) eine Unterseite aufweist, der eine Vielzahl an ersten magnetischen Mitteln (4) zugeordnet ist, die mit der Anti-Rutsch-Matte (3) fest verbunden sind und wobei mit dem Untergrund (1) bzw. Boden zweite magnetische Mittel (2) fest verbunden sind, und die magnetischen Mittel (2,4) derart ausgebildet sind, dass sich zwischen den ersten und zweiten magnetischen Mittel (2,4) eine magnetische Anziehungskraft ausbildet, so dass die Anti-Rutsch-Matte (3) ortsfest auf dem Untergrund (1) bzw. Boden verbleibt, **dadurch gekennzeichnet, dass** die ersten magnetischen Mittel in Ausnehmungen der Anti-Rutsch-Matte auf einer Unterseite geklebt, genietet und/oder geschraubt sind.

9. Rutschhemmender Bereich nach Anspruch 8, **dadurch gekennzeichnet, dass** der Untergrund des Schwimmteichs vermörtelt ist und die zweiten magnetischen Mittel mit der vermörtelten Oberfläche verschraubt sind.

## Claims

1. Method for attaching and removing an anti-slip mat (3) to an access path, a border, and/or a ground (1) of a pool, swimming pond, water basin, or floor of a wet or damp room, wherein the anti-slip mat (3) has an upper side with a plurality of protrusions for preventing slipping on a walking surface, wherein the anti-slip mat (3) has an underside to which a plurality of first magnetic means (4) are associated, which are firmly connected to the anti-slip mat (3), and second magnetic means (2), which are firmly connected to the flooring (1) or floor, and the method comprises the following steps:
- Placing the anti-slip mat (3) on the substrate or floor and thereby generating a magnetic attractive force between the first magnetic means (4) and the second magnetic means (2) such that the anti-slip mat (3) remains fixed in position on the ground (1) or floor; the method is **characterized by**
- removing the anti-slip mat (3) from the ground (1) or floor by lifting the anti-slip mat (3) and applying a force greater than the holding force between the magnetic means (2, 4), wherein the ground (1) is permanently covered with water and the placement and removal take place underwater.

2. A method according to claim 1, **characterized in that** the first and/or second magnetic means (2, 4) are made of ferritic steel.

3. A method according to claim 1 or 2, **characterized in that** the first and/or second magnetic means (2, 4) are permanent magnets.

4. A method according to one of the preceding claims, **characterized in that** the second magnetic means (2) are retrofitted in an installed pool or swimming pond in the area of the walking surface.

5. A method according to one of the preceding claims, **characterized in that** the second magnetic means (2) are glued or screwed to the walking surface.

6. A method according to one of the preceding claims, **characterized in that** the first magnetic means are glued, riveted, and/or screwed into recesses in the anti-slip mat on an underside.

7. A method according to claim 6, **characterized in that** an underside of the first magnetic means is flush with the underside of the anti-slip mat.

8. An anti-slip area comprising a ground of a pool, swimming pond, or the floor of a wet or damp room, and an anti-slip mat having an upper surface with a plurality of protrusions for preventing slipping on a walking surface, wherein the anti-slip mat (3) has an underside to which a plurality of first magnetic means (4) are associated, which are firmly connected to the anti-slip mat (3), and wherein second magnetic means (2) are firmly connected to the ground (1) or floor, and the magnetic means (2, 4) are configured such that a magnetic attractive force is generated between the first and second magnetic means (2, 4) such that the anti-slip mat (3) remains fixed in place on the ground (1) or floor, **characterized in that** the first magnetic means are glued, riveted, and/or screwed into recesses in the anti-slip mat on a bottom side.

9. Anti-slip area according to claim 8, **characterized in that** the substrate of the swimming pond is grouted and the second magnetic means are screwed to the grouted surface.

## Revendications

1. Procédé pour fixer et détacher un tapis antidérapant (3) à un accès, une bordure et/ou un support (1) d'une piscine, bassin de baignade, bassin d'eau ou d'un sol d'une pièce humide ou pièce humide, le tapis antidérapant (3) comportant une face supérieure avec une pluralité de reliefs pour l'antidérapance d'une surface de circulation, le tapis antidérapant (3) comportant une face inférieure à laquelle une pluralité de premiers moyens magnétiques (4) sont associés, qui sont fixés de manière permanente au tapis antidérapant (3), et avec le support (1) ou sol, des seconds moyens magnétiques (2) sont fixés de manière permanente, et le procédé comporte les étapes suivantes :
- pose du tapis antidérapant (3) sur le support ou sol et ainsi formation d'une force d'attraction magnétique entre les premiers moyens magnétiques (4) et les seconds moyens magnétiques (2), de sorte que le tapis antidérapant (3) reste en position fixe sur le support (1) ou sol, le procédé étant **caractérisé par** le
- retrait du tapis antidérapant (3) du support (1) ou sol par soulèvement du tapis antidérapant (3) et application d'une force qui est supérieure à la force de maintien entre les moyens magnétiques (2,4), le support (1) étant en permanence recouvert d'eau et la pose et le retrait étant effectués sous l'eau.

2. Procédé selon la revendication 1, **caractérisé en ce que** les premiers et/ou seconds moyens magnétiques (2,4) sont formés en acier ferritique.

3. Procédé selon la revendication 1 ou 2, **caractérisé en ce que** les premiers et/ou seconds moyens magnétiques (2,4) sont des aimants permanents.

4. Procédé selon l'une des revendications précédentes, **caractérisé en ce que** les seconds moyens magnétiques (2) sont montés a posteriori dans une piscine ou un bassin de baignade existant, au niveau de la surface de circulation.

5. Procédé selon l'une des revendications précédentes, **caractérisé en ce que** les seconds moyens magnétiques (2) sont collés ou vissés sur la surface de circulation.

6. Procédé selon l'une des revendications précédentes, **caractérisé en ce que** les premiers moyens magnétiques sont collés, rivetés et/ou vissés dans des cavités du tapis antidérapant sur une face inférieure.

7. Procédé selon la revendication 6, **caractérisé en ce qu'**une face inférieure des premiers moyens magnétiques affleure avec la face inférieure du tapis antidérapant.

8. Zone antidérapante comportant un support d'une piscine, bassin de baignade ou un sol d'une pièce humide ou pièce humide et un tapis antidérapant, qui comporte une face supérieure avec une pluralité de reliefs pour l'antidérapance d'une surface de circulation, le tapis antidérapant (3) comportant une face inférieure à laquelle une pluralité de premiers moyens magnétiques (4) sont associés, qui sont fixés de manière permanente au tapis antidérapant (3), et avec le support (1) ou sol, des seconds moyens magnétiques (2) sont fixés de manière permanente, et les moyens magnétiques (2,4) sont conçus de sorte qu'une force d'attraction magnétique se forme entre les premiers et seconds moyens magnétiques (2,4), de sorte que le tapis antidérapant (3) reste en position fixe sur le support (1) ou sol, **caractérisé en ce que** les premiers moyens magnétiques sont collés, rivetés et/ou vissés dans des cavités du tapis antidérapant sur une face inférieure.

9. Zone antidérapante selon la revendication 8, **caractérisé en ce que** le support du bassin de baignade est mortaisé et les seconds moyens magnétiques sont vissés à la surface mortaisée.
